# EUROPÄISCHE PATENTSCHRIFT

(11) **EP 2 069 588 B1**
(45) Veröffentlichungstag und Bekanntmachung des Hinweises auf die Patenterteilung: **08.02.2012**
(21) Anmeldenummer: 07815132.1
(22) Anmeldetag: 02.10.2007
(51) Int. Cl.: E04F 13/08

(54) **Ein Verfahren zum Festlegen von Platten an einem Träger und eine Platte mit einer Einrichtung zum Festlegen derselben an einem Träger**
A method for fixing plates onto a carrier and a plate with a device for fixing it onto a carrier
Un procédé de fixation de plaques sur un support et une plaque avec un dispositif pour la fixer sur un support

(30) Priorität: 05.10.2006 AT 7312006 U
(43) Veröffentlichungstag der Anmeldung: 17.06.2009
(73) Patentinhaber: Poschacher Natursteinwerke GmbH & Co. KG, 4222 St. Georgen/Gusen (AT)
(72) Erfinder: SÜMECZ, Franz, 2294 Marchegg (AT); STEINER, Gerhard, 4073 Wilhering (AT)
(74) Vertreter: Haffner und Keschmann Patentanwälte OG
(86) Internationale Anmeldenummer: PCT/AT2007/000465
(87) Internationale Veröffentlichungsnummer: WO 2008/040042

(56) Entgegenhaltungen:
- WO-A1-2005/003574
- AT-B- 413 840
- DE-A1- 10 056 177
- DE-A1- 19 704 292
- DE-A1- 19 811 792
- DE-U1-202005 018 440
- GB-A- 2 230 030
- GB-A- 2 387 397
- NL-A- 9 300 849
- US-A- 2 066 255

## Beschreibung

Die Erfindung betrifft ein Verfahren zum Festlegen von Platten an wenigstens einem Träger unter Verwendung wenigstens eines quer zur Plattenebene wirksamen Verankerungsglieds, welches mit wenigstens einem Gegenglied in Wirkverbindung bringbar ist, wobei die Platten in der Plattenebene wirksame Verriegelungsglieder für die relative Festlegung der Platten in der Plattenebene aufweisen, wobei die Verriegelungsglieder mit Verriegelungsgliedern benachbarter Platten zur Herstellung einer Schnappverbindung zwischen denselben beim Aneinanderfügen in Verriegelungsrichtung zusammenwirken. Die Erfindung betrifft weiters eine Platte und Einrichtung zum Festlegen der Platte an wenigstens einem Träger mit wenigstens einem quer zur Plattenebene wirksamen Verankerungsglied und wenigstens einem Gegenglied, die zum Festlegen in wirkverbindung bringbar sind, wobei die Platte in der Plattenebene wirksame verriegelungsglieder für die relative Festlegung der Platte in der Plattenebene aufweist, wobei die Verriegelungsglieder mit Verriegelungsgliedern benachbarter Platten zur Herstellung einer Schnappverbindung zwischen denselben beim Aneinanderfügen in Verriegelungsrichtung zusammenwirken.

Ein Verfahren der eingangs genannten Art und eine Platte der eingangs genannten Art sind der DE 197 04 292 A1 zu entnehmen.

Es sind bereits Platten bekannt geworden, welche zum Verlegen, insbesondere auf Böden, geeignet sind, welche in der Plattenebene wirksame verriegelungsglieder aufweisen, welche der relativen Festlegung der Platten innerhalb der Plattenebene dienen. Aus der WO 2005/003574 A1 sind in diesem Zusammenhang Verriegelungsglieder bekannt geworden, welche mit entsprechenden Gegengliedern benachbarter Platten zusammenwirken können, sodass beim Aneinanderfügen zweier Platten eine Rast- bzw. Schnappverbindung zwischen den zwei benachbarten Platten zu Stande kommt. Mit derartigen verriegelungseinrichtungen lassen sich große Flächen in überaus kurzer Zeit verlegen, wobei eine sichere Verbindung und gegenseitige Ausrichtung benachbarter Platten gelingt. Die Verlegung auf Böden kann hierbei meist schwimmend erfolgen, sodass keine gesonderte Festlegung am Boden vorgesehen ist. Bei der Verlegung an Wänden und Decken hingegen müssen gesonderte Verankerungsmöglichkeiten bereitgestellt werden, um einen entsprechenden Halt der Platten zu gewährleisten. Neben Klebeverbindungen sind aus dem Stand der Technik in diesem Zusammenhang beispielsweise auch Schraubverbindungen bekannt geworden. Eine derartige Verankerung ist jedoch mit einem zusätzlichen Arbeits- und Zeitaufwand verbunden, da die Verankerung einen gesonderten Montageschritt erfordert.

Die vorliegende Erfindung zielt daher darauf ab, ein Verfahren sowie eine Einrichtung der eingangs genannten Art bereit zu stellen, mit welchem(r) ohne zusätzlichen Arbeitsauwand sowohl die relative Festlegung der Platten in der Plattenebene, also beispielsweise eine Verbindung benachbarter Platten miteinander, als auch eine Verankerung der Platten an wenigstens einem Träger gelingen.

Zur Lösung dieser Aufgabe ist das Verfahren der eingangs genannten Art erfindungsgemäß dadurch gekennzeichnet, dass das quer zur Plattenebene wirksame Verankerungsglied in einen Schlitz oder eine Nut des Gegenglieds in Verriegelungsrichtung der in der Plattenebene wirksamen Verriegelungsglieder eingeschoben wird. Dadurch, dass die quer zur Plattenebene wirksame Verankerung der Platte durch Einschieben des entsprechenden Verankerungsglieds in einen Schlitz oder eine Nut des Gegenglieds in einer Richtung erfolgt, welche der Verriegelungsrichtung der in der Plattenebene wirksamen Verriegelungsglieder entspricht, wird das Verlegen und Fixieren der Platte erheblich vereinfacht, da mit einem einzigen Einschiebevorgang sowohl die in der Plattenebene wirksame Festlegung als auch die quer zur Plattenebene wirksame Verankerung der Platten gelingt. Der erwähnte Verschiebevorgang erfolgt bevorzugt in der Plattenebene bzw. in einer Richtung parallel zur Plattenebene, sodass zum verlegen und Fixieren der Platten zunächst ein einfaches Auflegen der Platte sowie nachfolgendes Verschieben unter gleichzeitigem Einrasten der in der Plattenebene wirksamen Verriegelungsglieder und gleichzeitigem Verbinden der Verankerungsglieder mit den entsprechenden Gegengliedern erforderlich sind.

In vorteilhafter Weise erfolgt das Festlegen der Platten in der Plattenebene mit Hilfe der in der Plattenebene wirksamen Verriegelungsglieder in einer Richtung von 45° relativ zum Plattenrand, sodass ein Anschließen von Platten auch an eine Eckkonfiguration von bereits verlegten Platten erleichtert wird. In diesem Zusammenhang ist das erfindungsgemäße Verfahren bevorzugt derart weitergebildet, dass das verankerungsglied in der Plattenebene in einer Richtung von ca. 45° zum Plattenrand in den entsprechend verlaufenden Schlitz oder die Nut des Gegenglieds eingeschoben wird.

Um Toleranzen auszugleichen und eine Verankerung zu erzielen, die frei von Spiel ist, wird mit Vorteil derart verfahren, dass das Verankerungsglied in Richtung quer zur Plattenebene federnd in den Schlitz bzw. die Nut eingeschoben wird. Durch die federnde Verspannung des Verankerungsglieds im Schlitz bzw. der Nut können Montagetoleranzen ausgeglichen werden. Weiters ist bei Wahl einer entsprechend steifen Feder für eine ausreichend stabile Fixierung gesorgt. Es ist somit ein quer zur Plattenebene wirksames Federelement, wie beispielsweise eine Tellerfeder oder eine Gummischeibe, vorgesehen, durch welches der Anker in Richtung quer zur Plattenebene gegen das entsprechende Gegenglied verspannt wird.

Die entsprechende Platte und Einrichtung zum Festlegen der Platte an wenigstens einem Träger der eingangs genannten Art ist erfindungsgemäß dadurch gekennzeichnet, dass das Verankerungsglied einen Anker umfasst, der in eine(n) in Verriegelungsrichtung der in der Plattenebenen wirksamen Verriegelungsglieder verlaufende(n) Nut oder Schlitz des Gegengliedes den Rand der Nut bzw. des Schlitzes hintergreifend eintaucht.

Dabei kann gemäß einer bevorzugten Ausbildung die Nut bzw. der Schlitz an einer Tragleiste ausgebildet sein. Die Tragleiste kann hierbei einen Träger ausbilden, an welchem die Platten festgelegt werden oder es kann umgekehrt die Tragleiste an der dem Träger zugewandten Seite der Platte an der Platte festgelegt sein, wobei dann die entsprechenden Gegenglieder an dem Träger angeordnet sind, an welchen die Platten festgelegt werden.

Die Nut bzw. der Schlitz, welche(r), wie bereits erwähnt, bevorzugt an einer Tragleiste ausgebildet sein kann, verläuft in einer bevorzugten Ausführungsform in einem Winkel von ca. 45° relativ zu den Plattenrändern, um der bevorzugten Verriegelungsrichtung der in der Plattenebene wirksamen Verriegelungsglieder Rechnung zu tragen und um das Verbinden der Platten mit benachbarten Platten in allen möglichen Verlegesituationen unter gleichzeitiger Verankerung mit dem Träger zu erleichtern.

Bevorzugt ist die Tragleiste als im Wesentlichen U-förmiges Profil ausgebildet, dessen beide parallele Schenkel an ihren freien Enden jeweils wenigstens einen umgebogenen Bereich zur Festlegung an der Platte bzw. am Träger aufweisen und dessen dritter Schenkel die Nut bzw. den Schlitz aufweist. Eine derartige Tragleiste ist in einfacher Art und Weise zu geringen Kosten herstellbar, wobei bevorzugt eine Mehrzahl von parallel zueinander verlaufenden Schlitzen bzw. Nuten an der Tragleiste ausgebildet werden können, um an einer einzigen Tragleiste eine Mehrzahl von Platten anbringen zu können.

Bevorzugt ist die Ausbildung derart weitergebildet, dass der Anker in dem Schlitz bzw. der Nut in Plattenebene spielbehaftet aufgenommen ist, sodass eine Relativbewegung des Ankers gegenüber dem Schlitz bzw. der Nut in der Plattenebene ermöglicht wird. Dadurch lassen sich die Platten beim Verankern bzw. nach der Verankerung in der Plattenebene innerhalb gewisser Grenzen verschieben, an benachbarten Platten ausrichten bzw. mit benachbarten Platten verbinden, wobei Fertigungstoleranzen ausgeglichen werden können. Dabei kann bevorzugt die Nut bzw. der Schlitz eine Länge aufweisen, die größer ist als der für die Festlegung der Platte in der Plattenebene notwendige Verschiebeweg der Platte. Dies führt dazu, dass beim Aneinanderfügen zweier benachbarter Platten bei Erreichen des Verriegelungszustands dem für die Festlegung am Träger verantwortlichen Verankerungsglied innerhalb der Nut bzw. Schlitzes noch ein Restweg zur Verfügung stehen würde, sodass Doppelpassungen vermieden werden können.

Die Verbindung zweier benachbarter Platten miteinander erfolgt bevorzugt mit Hilfe einer Schnappverbindung, wobei die Ausbildung hierbei mit Vorteil derart getroffen ist, dass die in der Plattenebene wirksamen Verriegelungsglieder mit Verriegelungsgliedern benachbarter Platten zur Herstellung einer Schnappverbindung zwischen denselben zusammenwirken.

Um eine sichere Festlegung der Verankerungsglieder an der Platte zu erreichen, ist die Ausbildung bevorzugt derart getroffen, dass das Verankerungsglied mit Hilfe eines auf der dem Träger zugewandten Seite der Platte aufgegossenen oder aufgeschäumten Materials an der Platte festgelegt ist. Dadurch, dass das Verankerungsglied an der Rückseite der Platte, d.h. an der dem Träger zugewandten Seite der Platte, unmittelbar festgelegt ist, steht dem Handwerker bzw. Konsumenten unmittelbar eine verlegefertige Platte zur Verfügung, welche ohne großen Montageaufwand unmittelbar an der Träger- bzw. Tragkonstruktion am Boden, an Wänden, Decken, Fassaden oder dgl. verankert werden kann. Dadurch, dass das Verankerungsglied vorzugsweise werksseitig an der Platte vormontiert ist, ist eine präzise und exakte Positionierung des Verankerungsglieds möglich, sodass beim Verlegen der Platte Probleme der exakten Ausrichtung der Platte nicht mehr entstehen. Erfindungsgemäß erfolgt die Festlegung des Verankerungsglieds an der Platte mittels eines aufgegossenen oder aufgeschäumten Materials, was einerseits den Herstellungsvorgang vereinfacht und andererseits für eine überaus stabile Verbindung zwischen dem Verankerungsglied und der Platte sorgt. Die Herstellung erfolgt hierbei in einfacher Weise beispielsweise dadurch, dass das Verankerungsglied unter Verwendung einer Positionierungshilfe an der entsprechenden Stelle an der Rückseite der Platte aufgelegt wird und in der Folge um das Verankerungsglied herum ein haftfähiges Material aufgegossen bzw. aufgeschäumt wird. Dabei können der Einfachheit halber neben den Verankerungsgliedern auch noch andere Elemente an der Rückseite der Platte gleichzeitig festgelegt werden, wie beispielsweise Schnappelemente zum Verbinden zweier benachbarter Platten, wobei in einem einzigen Produktionsschritt das haftfähige Material derart auf die Platte aufgegossen bzw. aufgeschäumt wird, dass sowohl die Verankerungsglieder als auch die anderen, an der Rückseite der Platte aufgebrachten Elemente festgelegt werden.

Mit Vorteil ist hierbei vorgesehen, dass das Verankerungsglied unmittelbar auf der dem Träger zugewandten Seite der Platte aufliegt und das aufgegossene oder aufgeschäumte Material eine Mantelfläche des Verankerungsgliedes umschließt. Dies ermöglicht bei der Herstellung der Platte zunächst ein exaktes Positionieren der Verankerungsglieder auf der Platte, wobei zunächst kein Klebstoff oder dgl. anwesend ist, wobei erst in einem zweiten Arbeitsschritt das Verankerungsglied umgossen bzw. umschäumt wird, sodass das haftfähige Material eine Mantelfläche des Verankerungsglieds umschließt.

Eine besonders gute Haltekraft ergibt sich gemäß einer bevorzugten Weiterbildung, wenn das aufgegossene oder aufgeschäumte Material Silikon, Naturkautschuk, Polyurethan, ein Polymer oder ein Epoxydharz ist. Derartige Materialien können im verflüssigten bzw. aufgeschäumten Zustand aufgebracht werden und härten in kürzester Zeit aus, sodass eine sichere und schnelle Festlegung des Verankerungsglieds sichergestellt ist. Die Haftung des aufgegossenen bzw. aufgeschäumten Material an der Platte und am Verankerungsglied ergibt sich hierbei durch Adhäsion und/oder Formschluss. Beispielsweise haftet Polyurethan an der Rückseite einer Steinplatte unter anderem dadurch, dass das Polyurethan in die Poren des Steins eindringt und einen Formschluss bildet.

Je nach Art und Ausgestaltung des an der Platte anzubringenden Verankerungsglieds kann die werksseitige Anbringung des Verankerungsglieds zur Folge haben, dass der Platzbedarf für die Lagerung und den Transport der mit den Verankerungsgliedern versehenen Platten im Vergleich zu herkömmlichen Platten erheblich erhöht wird. Zur Lösung etwaiger Probleme in diesem Zusammenhang ist gemäß einer bevorzugten Weiterbildung der Erfindung vorgesehen, dass das Verankerungsglied wenigstens zwei lösbar miteinander verbindbare Teile umfasst, wobei lediglich einer der beiden Teile mit Hilfe des aufgegossenen oder aufgeschäumten Materials an der dem Träger zugewandten Seite der Platte festgelegt ist und der jeweils andere Teil Mittel zum kraft- und/oder formschlüssigen Verbinden mit dem Gegenglied aufweist. Bei einer derartigen zweiteiligen Ausbildung des plattenseitigen Verankerungsglieds kann der Platzbedarf für die Lagerung und den Transport der Platten dadurch verringert werden, dass der eine mit Hilfe des aufgegossenen oder aufgeschäumten Materials an der Platte festgelegte Teil des Verankerungsglieds möglichst flach und klein ausgebildet wird. Der jeweils andere Teil des Verankerungsglieds kann gesondert gelagert und transportiert werden, wobei der Zusammenbau erst am Montageort erfolgen kann. Der an der Platte festgelegte Teil des Verankerungsglieds kann hierbei beispielsweise von einer Schraubenmutter gebildet sein, in welche der ein entsprechendes Gewinde aufweisende andere Teil des Verriegelungsglieds eingeschraubt werden kann, wobei der angesprochene andere Teil Mittel zum kraft- und/oder formschlüssigen Verbinden mit einem Gegenglied des Trägers aufweist.

Die Erfindung wird nachfolgend anhand eines in der Zeichnung schematisch dargestellten Ausführungsbeispiels näher erläutert. In dieser zeigen Fig. 1 eine Ansicht auf eine Platte mit Verankerungsgliedern, Fig. 2 eine Detailansicht eines Verankerungsgliedes gemäß Fig. 1, Fig. 3 eine auseinander gezogene Darstellung des Verankerungsgliedes gemäß Fig. 2, Fig. 4 ein in Eingriff mit einem Gegenglied stehendes Verankerungsglied, Fig.5 eine Tragleiste, Fig. 6 ein Verankerungsglied in einer abgewandelten Ausbildung, Fig. 7 eine auseinander gezogene Darstellung des Verankerungsgliedes gemäß Fig. 6, Fig. 8 ein Verankerungsglied in einer weiteren abgewandelten Ausbildung, Fig. 9 eine auseinander gezogene Darstellung des Verankerungsgliedes gemäß Fig. 8, Fig. 10 eine Mehrzahl von verankerten Platten, Fig. 11 eine Ansicht auf eine abgewandelte Ausbildung einer Platte von unten und Fig. 12 eine Platte gemäß Fig. 11 in verankertem Zustand.

In Fig.1 ist eine Platte, insbesondere Steinfliese, mit 1 bezeichnet, wobei an der Rückseite quer zur Plattenebene wirksame Verankerungsglieder 6 angebracht sind. Die Verankerungsglieder 6 sind jeweils mit Hilfe eines auf der Rückseite der Platte 1 aufgegossenen oder aufgeschäumten Materials 3 an der Platte 1 festgelegt. Dabei haftet das aufgegossene bzw. aufgeschäumte Material sowohl an der Rückseite der Platte 1 als auch am Verankerungsglied 6, sodass ein fester Verbund zwischen dem Verankerungsglied 6 und der Platte 1 entsteht. Weiters sind Verriegelungsglieder 19 und 20 ersichtlich, wobei durch Einrasten der Verriegelungsglieder 19 in Verriegelungsglieder 20 benachbarter Platten eine Festlegung in der Plattenebene uns insbesondere eine Verbindung zwischen benachbarten Platten erfolgt.

Das Verankerungsglied 6 ist in der Fig. 2 vergrößert dargestellt, wobei der Übersicht halber die Platte 1 nicht dargestellt ist, sondern lediglich das auf die Platte aufgegossene bzw. aufgeschäumte Material 3. Wie insbesondere aus der auseinander gezogenen Darstellung gemäß Fig.3 ersichtlich ist, besteht das Verankerungsglied 6 aus der Mutter 7, deren Mantel von dem aufgegossenen bzw. aufgeschäumten Material 3 umschlossen ist, sodass die Mutter 7 auf diese Art und Weise an der Rückseite der in der Fig.3 nicht dargestellten Platte 1 festgelegt ist. In das Gewinde der Mutter 7 ist ein Schraubbolzen 8 unter Zwischenschaltung einer Kunststoffscheibe 9 sowie einem federnden Element 10, beispielsweise einer Tellerfeder, eingeschraubt. Dabei ergibt sich zwischen der Kunststoffscheibe 9, die vorzugsweise aus Hartkunststoff besteht, und dem Material 3 ein Einfädelschlitz 11, welcher, wie dies in Fig.4 dargestellt ist, in einen Schlitz 12 einer Tragleiste 13 eingeschoben werden kann. Die Tragleiste 13 ist hierbei nochmals in Fig.5 dargestellt, wobei ersichtlich ist, dass eine Tragleiste 13 mit einer Mehrzahl von parallel angeordneten Schlitzen 12 ausgebildet sein kann. Die Tragleiste 13 ist im Wesentlichen U-förmig ausgebildet, wobei die beiden parallelen Schenkel 14 jeweils einen umgebogenen Bereich 15 aufweisen, welcher mit Durchgangslöchern versehen ist, welche der Aufnahme von Befestigungsmitteln zur Festlegung der Tragleiste 13 an Wänden, Decken oder dgl. dienen.

In den Fig. 6 und 7 ist eine abgewandelte Ausbildung des Verankerungsglieds 6 dargestellt, wobei im Vergleich zur Ausbildung gemäß den Fig. 2 und 3 eine weitere Scheibe 17 vorgesehen ist, welche beispielsweise als einfache Beilagscheibe ausgebildet sein kann. Das federnde Element 10 kann hierbei auch von einer Gummischeibe gebildet sein. In den Fig.8 und 9 ist eine weitere abgewandelte Ausbildung des Verankerungsglieds 6 dargestellt, wobei im Vergleich zur Ausbildung gemäß den Fig. 6 und 7 plattenseitig eine weitere Gummischeibe 18 angeordnet ist und die Kunststoffscheibe 9 eine abgewandelte Ausbildung aufweist, sodass der Einfädelschlitz 11 in diesem Bauteil ausgebildet wird.

In Fig. 10 ist nun eine Mehrzahl von Platten 1 dargestellt, welche jeweils vier an ihrer Rückseite festgelegte Verankerungsglieder 6 tragen. An einer Wand, einer Decke oder dgl. ist eine Mehrzahl von parallel zueinander angeordneten Tragleisten 13 festgelegt, welche die Gegenglieder für die Verankerungsglieder 6 darstellen. Die Verankerung einer Platte 1 erfolgt hierbei derart, dass die Platte 1 in Richtung des Schlitzes 12, d.h. ungefähr in einem Winkel von 45° relativ zum Plattenrand, verschoben wird, sodass die Verankerungsglieder 6 in die entsprechenden Schlitze 12 eintauchen können, wie dies beispielsweise in Fig.4 dargestellt ist. In Fig.10 ist ersichtlich, dass jede Platte an ihren Rändern eine Mehrzahl von Verriegelungsgliedern 19 aufweist, die mit entsprechenden Gegengliedern 20 der jeweils benachbarten Platte zusammenwirken können, sodass sich zwischen benachbarten Platten 1 eine Schnapp- bzw. Rastverbindung ergibt. Die Fügerichtung beim Anfügen einer weiteren Platte an bereits verlegte Platten, d.h. die Verrieglungsrichtung der Verriegelungsglieder 19 und 20, verläuft in der in Fig.10 dargestellten Ausführungsform in Richtung des Pfeils 21, d.h. in einem Winkel von ca. 45° relativ zu den Plattenrändern. Dies entspricht auch der Richtung der Schlitze 12, sodass beim Einschieben der Verriegelungsglieder 6 einer Platte 1 in die Schlitze 12 sowohl eine Verbindung benachbarter Platten mit Hilfe der Verriegelungsglieder 19 und 20 als auch eine Verankerung der Platten an den Tragleisten 13 erfolgt.

In Fig. 11 ist eine abgewandelte Ausbildung dargestellt, bei welcher an der Rückseite der Platte 1 Tragleisten 22 festgelegt sind, welche Schlitze 23 aufweisen, wobei die Tragleisten 22 mit Hilfe eines auf die Rückseite der Platte aufgegossenen oder aufgeschäumten Materials an der Platte festgelegt sind. Wie aus Fig.12 ersichtlich ist, sind bei einer derartigen abgewandelten Ausführungsform die Verankerungsglieder auf einem Träger 24 festgelegt, wobei die Verankerungsglieder in die Schlitze 23 der Tragleisten 22 eintauchen und dadurch die Platte am Träger 24 verankern.

## Patentansprüche

1. Verfahren zum Festlegen von Platten (1) an wenigstens einem Träger unter Verwendung wenigstens eines quer zur Plattenebene wirksamen Verankerungsglieds (6,25), welches mit wenigstens einem Gegenglied (13,22) in Wirkverbindung bringbar ist, wobei die Platten in der Plattenebene wirksame Verriegelungsglieder (19,20) für die relative Festlegung der Platten in der Plattenebene aufweisen, wobei die Verriegelungsglieder mit Verriegelungsgliedern benachbarter Platten zur Herstellung einer Schnappverbindung zwischen denselben beim Aneinanderfügen in Verriegelungsrichtung (21) zusammenwirken, **dadurch gekennzeichnet, dass** das Verankerungsglied (6,25) in einen Schlitz oder eine Nut (12,23) des Gegenglieds (13,22) in Verriegelungsrichtung (21) der in der Plattenebene wirksamen Verriegelungsglieder (19,20) eingeschoben wird.

2. Verfahren nach Anspruch 1, **dadurch gekennzeichnet, dass** das Verankerungsglied in der Plattenebene in einer Richtung von ca. 45° zum Plattenrand in den entsprechend verlaufenden Schlitz oder die Nut eingeschoben wird.

3. Verfahren nach Anspruch 1 oder 2, **dadurch gekennzeichnet, dass** das Verankerungsglied in Richtung quer zur Plattenebene federnd in den Schlitz bzw. die Nut eingeschoben wird.

4. Platte (1) und Einrichtung zum Festlegen der Platte an wenigstens einem Träger mit wenigstens einem quer zur Plattenebene wirksamen Verankerungsglied (6,25) und wenigstens einem Gegenglied (13,22), die zum Festlegen in wirkverbindung bringbar sind, wobei die Platte in der Plattenebene wirksame Verriegelungsglieder (19,20) für die relative Festlegung der Platte in der Plattenebene aufweist, wobei die Verriegelungsglieder,mit Verriegelungsgliedern benachbarter Platten zur Herstellung einer Schnappverbindung zwischen denselben beim Aneinanderfügen in verriegelungsrichtung (21) zusammenwirken, **dadurch gekennzeichnet, dass** das Verankerungsglied (6,25) einen Anker umfasst, der in eine(n) in Verriegelungsrichtung (21) der in der Plattenebene wirksamen Verriegelungsglieder (19,20) verlaufende(n) Nut oder Schlitz (12,23) des Gegengliedes (13,22) den Rand der nut bzw. des Schlitzes (12,23) hintergreifend eintaucht.

5. Platte und Einrichtung nach Anspruch 4, **dadurch gekennzeichnet, dass** die Nut bzw. der Schlitz (12,23) an einer Tragleiste (13,22) ausgebildet ist.

6. Platte und Einrichtung nach Anspruch 5, **dadurch gekennzeichnet, dass** die Tragleiste (13) den Träger ausbildet.

7. Platte und Einrichtung nach Anspruch 5, **dadurch gekennzeichnet, dass** die Tragleiste (22) an der dem Träger (24) zugewandten Seite der Platte (1) an der Platte (1) festgelegt ist.

8. Platte und Einrichtung nach einem der Ansprüche 4 bis 7, **dadurch gekennzeichnet, dass** die Nut bzw. der Schlitz (12,23) in einem Winkel von ca. 45° zu den Plattenrändern verläuft.

9. Platte und Einrichtung nach einem der Ansprüche 5 bis 8, **dadurch gekennzeichnet, dass** die Tragleiste (13,22) als im wesentlichen U-förmiges Profil ausgebildet ist, dessen beiden parallelen Schenkel (14) an ihren freien Enden jeweils wenigstens einen umgebogenen Bereich (15) zur Festlegung an der Platte (1) bzw. am Träger aufweisen und dessen dritter Schenkel die Nut bzw. den Schlitz (12,23) aufweist.

10. Platte und Einrichtung nach einem der Ansprüche 4 bis 9, **dadurch gekennzeichnet, dass** der Anker in dem Schlitz bzw. der Nut in Plattenebene spielbehaftet aufgenommen ist, sodass eine Relativbewegung des Ankers gegenüber dem Schlitz bzw. der Nut in der Plattenebene ermöglicht wird.

11. Platte und Einrichtung nach einem der Ansprüche 4 bis 10, **dadurch gekennzeichnet, dass** die Nut bzw. der Schlitz (12,23) eine Länge aufweist, die größer ist als der für die Festlegung der Platte (1) in der Plattenebene notwendige Verschiebeweg der Platte (1).

12. Platte und Einrichtung nach einem der Ansprüche 4 bis 11, **dadurch gekennzeichnet, dass** der Anker in einer Richtung quer zur Plattenebene federnd in den Schlitz bzw. die Nut (12,23) eintaucht.

13. Platte und Einrichtung nach einem der Ansprüche 5 bis 12, **dadurch gekennzeichnet, dass** die Tragleiste (13,22) eine Mehrzahl von parallel zueinander verlaufenden Schlitzen (12,23) bzw. Nuten aufweist.

14. Platte und Einrichtung nach einem der Ansprüche 5 bis 13, **dadurch gekennzeichnet, dass** eine Mehrzahl von parallel zueinander verlaufenden Tragleisten (13,22) vorgesehen ist.

15. Platte und Einrichtung nach einem der Ansprüche 4 bis 14, **dadurch gekennzeichnet, dass** das Verankerungsglied (6) mit Hilfe eines auf der dem Träger zugewandten Seite der Platte (1) aufgegossenen oder aufgeschäumten Materials (3) an der Platte (1) festgelegt ist.

16. Platte und Einrichtung nach dem Anspruch 15, **dadurch gekennzeichnet, dass** das Verankerungsglied (6) unmittelbar auf der dem Träger zugewandten Seite der Platte (1) aufliegt und das aufgegossene oder aufgeschäumte Material (3) eine Mantelfläche dies Verankerungsgliedes (6) umschließt.

17. Platte und Einrichtüng nach einem der Ansprüche 15 und 16, **dadurch gekennzeichnet, dass** das aufgegossene oder aufgeschäumte Material (3) Silikon, Naturkautschuk, Polyurethan, ein Polymer oder ein Epoxydharz ist.

18. Platte und Einrichtung nach einem der Ansprüche 15 bis 17, **dadurch gekennzeichnet, dass** das Verankerungsglied (6) wenigstens zwei lösbar miteinander verbindbare Teile umfasst, wobei der eine Teil (8) den Anker aufweist und der andere Teil als mit Hilfe des aufgegossenen oder aufgeschäumten Materials (3) an der dem Träger zugewandten Seite der Platte (1) festgelegter Basisteil (7) ausgebildet ist.

19. Platte und Einrichtung nach Anspruch 18, **dadurch gekennzeichnet, dass** der Basisteil von einer Schraubenmutter (7) gebildet ist.

20. Platte und Einrichtung nach einem der Ansprüche 4 bis 19, **dadurch gekennzeichnet, dass** die Platte (1) als Steinplatte ausgebildet ist.

## Claims

1. A method for fixing plates (1) to at least one carrier by using at least one anchoring element (6,25) acting transversely to the plane of the plates and capable of being brought into operative connection with at least one counter-element (13,22), wherein the plates include locking members (19,20) acting in the plane of the plates for the relative fixation of the plates in the plane of the plates, said locking members cooperating with locking members of adjacent plates to produce a snap connection between the same during assembling in the locking direction (21), **characterized in that** the anchoring element (6,25) is inserted into a slot or a groove (12,23) of the courter-element (13,22) in the locking direction (21) of the locking members (19,20) acting in the plane of the plates.

2. A method according to claim 1, **characterized in that** the anchoring element, in the plane of the plates, is inserted into the respectively extending slot, or into the groove, in a direction of about 45° relative to the plate edge.

3. A method according to claim 1 or 2, **characterized in that** the anchoring element is resiliently inserted into the slot or groove in a direction transverse to the plane of the plates.

4. A plate (1) and device for fixing the plate to at least one carrier by the aid of at least one anchoring element (6,25) acting transversely to the plane of the plate and at least one counter-element (13,22), which are capable of being brought into operative connection for said fixing, wherein the plate includes locking members (19,20) acting in the plane of the plate for the relative fixation of the plate in the plane of the plate, said locking members cooperating with locking members of adjacent plates to produce a snap connection between the same during assembling in the locking direction (21), **characterized in that** the anchoring element (6,25) comprises an anchor that projects into a groove or slot (12,23) of the counter-element (13,22) while engaging the edge of the groove or slot (12,23) from behind, said edge or groove (12,23) extending in the locking direction (21) of the locking members (19,20) acting in the plane of the plate

5. A plate and device according to claim 4, **characterized in that** the groove or slot (12,23) is formed on a support ledge (13,22).

6. A plate and device according to claim 5, **characterized in that** the support ledge (13) constitutes the carrier.

7. A plate and device according to claim 5, **characterized in that** the support ledge (22) is fixed to the plate (1) on the side of the plate (1) facing the carrier (24).

8. A plate and device according to any one of claims 4 to 7, **characterized in that** the groove or slot (12, 23) extends at an angle of about 45° relative to the plate edges.

9. A plate and device according to any one of claims 5 to 8, **characterized in that** the support ledge (13,22) is configured as a substantially U-shaped profile whose two parallel legs (14) each comprise at least one bent region (15) on their free ends for fixation to the plate (1) and the carrier, respectively, and whose third leg comprises the groove or the slot (12,23).

10. A plate and device according to any one of claims 4 to 9, **characterized in that** the anchor, in the plane of the plate, is received with play in the slot or groove such that a movement of the anchor relative to the slot or groove is enabled in the plane of the plate.

11. A plate and device according to any one of claims 4 to 10, **characterized in that** the groove or slot (12,23) has a length that is larger than the displacement path of the plate (1) necessary for the fixation of the plate (1) in the plane of the plate.

12. A plate and device according to any one of claims 4 to 11, **characterized in that** the anchor resiliently projects into the slot or groove (12,23) in a direction transverse to the plane of the plate.

13. A plate and device according to any one of claims 5 to 12, **characterized in that** the support ledge (13,22) comprises a plurality of parallelly extending slots (12,23) or grooves.

14. A plate and device according to any one of claims 5 to 13, **characterized in that** a plurality of parallelly extending support ledges (13,22) are provided.

15. A plate and device according to any one of claims 4 to 14, **characterized in that** the anchoring element (6) is fixed to the plate (1) by the aid of a material (3) cast or foamed on the side of the plate (1) facing the carrier.

16. A plate and device according to claim 15, **characterized in that** the anchoring element (6) rests directly on the side of the plate (1) facing the carrier, and that the cast-on or foamed-on material (3) encloses a lateral surface of the anchoring element (6).

17. A plate and device according to any one of claims 15 and 16, **characterized in that** the cast-on or foamed-on material (3) is comprised of silicone, natural rubber, polyurethane, a polymer or an epoxy resin.

18. A plate and device according to any one of claims 15 to 17, **characterized in that** the anchoring element (6) comprises at least two detachably connectable parts, one part (8) comprising the anchor and the other part being configured as a base part (7) fixed by the aid of the cast-on or foamed-on material (3) to the side of the plate (1) facing the carrier.

19. A plate and device according to claim 18, **characterized in that** the base part is formed by a nut (7).

20. A plate and device according to any one of claims 4 to 19, **characterized in that** the plate (1) is formed by a stone slab.

## Revendications

1. Procédé pour fixer des plaques (1) à au moins un support en utilisant au moins un élément d'ancrage (6, 25) opérant transversalement au plan de la plaque et qui peut être mis en liaison efficace avec au moins un élément conjugué (13, 22), les plaques présentant des éléments de verrouillage (19, 20) opérant dans le plan de la plaque et destinés à la fixation relative des plaques dans le plan de la plaque, les éléments de verrouillage coopérant avec des éléments de verrouillage de plaques voisines pour créer un assemblage à encliquetage entre elles lors de la mise bord à bord dans la direction du verrouillage (21), **caractérisé en ce que** l'élément d'ancrage (6, 25) est engagé dans une fente ou une rainure (12, 23) de l'élément conjugué (13, 22), dans la direction du verrouillage (21) des éléments de verrouillage (19, 20) qui opèrent dans le plan de la plaque.

2. Procédé selon la revendication 1, **caractérisé en ce que** l'élément d'ancrage est engagé dans la fente ou la rainure d'allure correspondante dans le plan de la plaque, dans une direction inclinée d'environ 45 ° sur le bord de la plaque.

3. Procédé selon la revendication 1 ou 2, **caractérisé en ce que** l'élément d'ancrage est engagé dans la fente ou dans la rainure avec un effet de ressort transversalement au plan de la plaque.

4. Plaque (1) et dispositif pour fixer la plaque à au moins un support à l'aide d'au moins un élément d'ancrage (6, 25) opérant transversalement au plan de la plaque, et d'au moins un élément conjugué (13, 22) qui peuvent être mis en liaison efficace pour la fixation, la plaque présentant des éléments de verrouillage (19, 20) opérant dans le plan de la plaque pour la fixation relative de la plaque dans le plan de la plaque, les éléments de verrouillage coopérant dans la direction du verrouillage (21) avec des éléments de verrouillage de plaques voisines pour créer un assemblage à encliquetage entre les plaques lors de la mise bord à bord, **caractérisés en ce que** l'élément d'ancrage (6, 25) présente une ancre qui s'enfonce dans une rainure ou fente (12, 23) de l'élément conjugué (13, 22) qui s'étend dans la direction du verrouillage (21) des éléments de verrouillage (19, 20) opérant dans le plan de la plaque, en prenant par l'arrière le bord de la rainure ou de la fente (12, 23).

5. Plaque et dispositif selon la revendication 4, **caractérisés en ce que** la rainure ou la fente (12, 23) est formée sur une latte d'appui (13, 22).

6. Plaque et dispositif selon la revendication 5, **caractérisés en ce que** la latte d'appui (13) forme le support.

7. Plaque et dispositif selon la revendication 5, **caractérisés en ce que** la latte d'appui (22) est fixée à la plaque (1) sur la face de la plaque (1) qui est orientée vers le support (24).

8. Plaque et dispositif selon l'une des revendications 4 à 7, **caractérisés en ce que** la rainure ou fente (12, 23) est inclinée d'un angle d'environ 45 ° sur les bords de la plaque.

9. Plaque et dispositif selon l'une des revendications 5 à 8, **caractérisés en ce que** la latte d'appui (13, 22) est constituée par un profile sensiblement en U, dont les deux branches parallèles (14) présentent à chacune de leurs extrémités libres au moins une région repliée (15) servant pour la fixation respectivement à la plaque (1) et au support, et dont la troisième branche présente la rainure ou la fente (12, 23).

10. Plaque et dispositif selon l'une des revendications 4 à 9, **caractérisés en ce que** l'ancre est logée dans la fente ou la rainure avec du jeu dans le plan de la plaque, de sorte qu'un déplacement relatif de l'ancre par rapport à la fente ou la rainure dans le plan de la plaque soit rendu possible.

11. Plaque et dispositif selon l'une des revendications 4 à 10, **caractérisés en ce que** la rainure ou la fente (12, 23) présente une longueur qui est plus grande que la translation de la plaque (1) qui est nécessaire pour la fixation de la plaque (1) dans le plan de la plaque.

12. Plaque et dispositif selon l'une des revendications 4 à 11, **caractérisés en ce que** l'ancre s'enfonce dans la fente ou rainure (12, 23) avec un effet de ressort transversalement au plan de la plaque.

13. Plaque et dispositif selon l'une des revendications 5 à 12, **caractérisés en ce que** la latte d'appui (13, 22) présente une pluralité de fentes ou rainures (12, 23) qui s'étendent parallèlement entre elles.

14. Plaque et dispositif selon l'une des revendications 5 à 13, **caractérisés en ce qu'**il est prévu une pluralité de lattes d'appui (13, 22) qui s'étendent parallèlement entre elles.

15. Plaque et dispositif selon l'une des revendications 4 à 14, **caractérisés en ce que** l'élément d'ancrage (6) est fixé à la plaque (1) à l'aide d'une matière (3) qui est coulée ou gonflée en mousse sur la face de la plaque (1) qui est orientée vers le support.

16. Plaque et dispositif selon la revendication 15, **caractérisés en ce que** l'élément d'ancrage (6) s'appuie directement sur la face de la plaque (1) orientée vers le support et que la matière coulée ou gonflée en mousse (3) entoure une surface latérale de l'élément d'ancrage (6).

17. Plaque et dispositif selon l'une des revendications 15 et 16, **caractérisés en ce que** la matière coulée ou gonflée en mousse (3) est un silicone, un caoutchouc naturel, un polyuréthane, un polymère ou une résine époxy.

18. Plaque et dispositif selon l'une des revendications 15 à 17, **caractérisés en ce que** l'élément d'ancrage (6) comprend au moins deux parties qui peuvent être assemblées entre elles de façon démontable, l'une des parties (8) comportant l'ancre et l'autre partie étant constituée par une partie de base (7) qui est fixée à la face de la plaque (1) orientée vers le support à l'aide de la matière coulée ou gonflée en mousse (3).

19. Plaque et dispositif selon la revendication 18, **caractérisés en ce que** la partie de base est constituée par un écrou de vis (7).

20. Plaque et dispositif selon l'une des revendications 4 à 19, **caractérisés en ce que** la plaque (1) est constituée par un carreau.
